# FASCICULE DE BREVET EUROPEEN

(11) **EP 1 305 229 B1**
(45) Date de publication et mention de la délivrance du brevet: **11.05.2005**
(21) Numéro de dépôt: 01958140.4
(22) Date de dépôt: 18.07.2001
(51) Int. Cl.: B65D 35/44, B65D 43/02

(54) **TETE FIXATION POUR DES TUBES**
BEFESTIGUNGSKOPF FÜR TUBEN
FIXING HEAD FOR TUBES

(30) Priorité: 24.07.2000 FR 0009653
(43) Date de publication de la demande: 02.05.2003
(73) Titulaire: CEBAL S.A.S., 92230 Gennevilliers (FR)
(72) Inventeur: SCHNEIDER, Bernard, F-51800 Sainte Ménéhould (FR)
(74) Mandataire: Pigasse, Daniel
(86) Numéro de dépôt international: PCT/FR2001/002335
(87) Numéro de publication internationale: WO 2002/008079

(56) Documents cités:
- US-A- 4 470 521
- US-A- 4 610 371
- US-A- 5 123 561
- US-A- 5 271 531

## Description

### DOMAINE TECHNIQUE

L'invention concerne certains tubes souples destinés à stocker et distribuer des produits liquides de viscosités diverses, sous forme de gels, crèmes ou pâtes, typiquement de la pâte dentifrice ou des produits cosmétiques. Ces tubes ont une tête qui ne possède ni goulot ni épaule, la jupe étant directement adjacente à un bouchage rigide. Ledit bouchage rigide est constitué soit d'un embout muni d'un bouchon soit d'une capsule charnière, comportant une base et une coiffe qui pivote autour d'une charnière attachée à la base et qui permet d'obturer un orifice de distribution disposé sur ladite base.

### ETAT DE LA TECHNIQUE

De nombreux documents divulguent de tels tubes dont la tête, ne comportant ni goulot ni épaule, présente à la fois un encombrement minimum et un aspect esthétique original.

Souvent, l'extrémité du tube est directement munie d'une capsule-service. Ainsi US 4,470,521 présente un tube, de section allongée, elliptique ou polygonale, muni d'une capsule-service sensiblement dans le prolongement de la jupe, la charnière étant placée à la périphérie dans la zone du grand axe et l'orifice de distribution étant placé le plus loin possible de ladite charnière. Outre son confort d'utilisation contestable en raison de la position peu pratique de la charnière, ce tube est moulé en une seule matière, ce qui ne permet pas d'avoir un tube répondant de façon satisfaisante aux contraintes d'utilisation: la jupe doit être très souple pour permettre une bonne restitution du produit contenu dans le tube, mais la charnière doit pouvoir résister aux nombreuses sollicitations mécaniques (essentiellement en flexion, mais aussi en torsion et en allongement) imposées pendant toute l'utilisation du tube distributeur. Or une bonne tenue à la fatigue n'est pas obtenue avec les matières plastiques les plus souples (typiquement du polyéthylène basse densité) mais avec des matériaux plus rigides (typiquement du polypropylène), qui, de plus, ne sont pas compatibles en fusion avec les matériaux plus souples de la jupe, tels que le polyéthylène base densité. De plus, pour les capsules-services, la bonne répétitivité de la fermeture de la coiffe impose d'avoir une capsule en un matériau rigide. Il est en effet nécessaire que la coiffe pivote autour de son axe de telle sorte que les divers éléments appelés à coopérer entre eux en vue de l'obturation de l'orifice de distribution et de la fixation temporaire de la coiffe sur sa base arrivent de façon répétitive exactement en regard l'un de l'autre. En réalisant un tel tube pour injection moulage d'une seule matière, l'homme du métier est donc condamné à un compromis délicat entre deux exigences contraires, qui ne permet pas d'aboutir à l'obtention de tubes satisfaisants.

Le brevet US 5 123 561 décrit une capsule-service comportant une base munie d'une jupe de grand diamètre, elle-même munie sur sa paroi interne de moyens de fixation sensiblement irréversibles. La capsule-service est fixée sur une tête de tube qui comporte un goulot et une épaule tronconique. De ce fait, l'ensemble ne présente pas un encombrement minimal ni un aspect esthétique original.

On trouve dans le modèle français 98 7300 publié sous les numéros 535 807 à 535 814 (L'Oréal) un tube ne comportant ni goulot ni épaule, qui présente à la fois un encombrement minimum et un aspect esthétique original. Le tube est elliptique, la capsule-service est située dans le prolongement de la jupe mais, contrairement au tube de US 4,470,521, la charnière est placée dans la zone du petit axe ce qui permet de mieux tenir en main le tube au cours des diverses manipulations de la coiffe. Toutefois, ce tube présente le même problème que le précédent: si on le réalise par injection moulage avec un seul matériau, ce dernier ne peut être qu'un compromis entre deux exigences contraires.

L'injection moulage avec un seul matériau ne conduisant pas à une solution satisfaisante, la demanderesse a cherché à faire cohabiter le matériau souple de la jupe avec le matériau rigide d'un bouchage tel que celui représenté par le modèle français 987300. Car il ne suffit pas de résoudre le problème de compatibilité en fusion. Il se pose en effet également le problème du taux de restitution du tube ainsi réalisé: en fin d'utilisation du tube, l'utilisateur doit essayer d'expulser le produit qui est situé au voisinage du bouchage rigide et ne peut plus presser la jupe avec autant d'efficacité que lorsque la pressée s'effectue au milieu de la jupe.

### PROBLEME POSE

La demanderesse a donc cherché à fabriquer dans des conditions économiques satisfaisantes un tube qui comporte une tête de plus faible encombrement que les têtes classiques qui ont une épaule et un goulot, ledit tube permettant néanmoins d'obtenir avec un bouchage rigide directement adjacent à une jupe souple un taux de restitution supérieur à 85%.

### OBJET DE L'INVENTION

L'invention a pour premier objet un tube muni d'une tête destinée à la fixation d'un bouchage, second objet de l'invention, décrit ci-après et revendiqué en revendication 10, et d'une jupe cylindrique ou prismatique ayant une section orthogonale de forme quelconque (elliptique, circulaire, polygonale, etc...) dont le plus grand cercle inscrit a un diamètre D, caractérisé en ce que la tête est munie d'une paroi cylindrique circulaire s'étendant vers l'intérieur du tube et entourant un orifice concentrique audit cercle inscrit, ledit orifice - que nous appellerons par la suite "orifice de grand diamètre" pour simplifier - ayant un diamètre typiquement compris entre 0,5*D et 0,9*D, et en ce qu'elle occupe essentiellement le volume intérieur de l'extrémité de la jupe sur une hauteur inférieure à D, de préférence inférieure à D/3.

Ainsi, le bouchage n'est pas directement fixé sur la jupe mais sur une tête de forme particulière, très aplatie, de façon à présenter l'encombrement le plus faible possible. Le bouchage est muni d'une jupe circulaire dont le diamètre est égal ou légèrement supérieur à celui de l'orifice de grand diamètre de la tête. Pour fixer ce bouchage sur le tube, on introduit à force ladite jupe cylindrique dans la paroi cylindrique circulaire entourant l'orifice de grand diamètre jusqu'à immobilisation en fin d'enfoncement. L'extrémité ouverte de la jupe du bouchage est munie de moyens de sotidarisation sensiblement irréversible tels qu'un bourrelet d'encliquetage qui se relâche élastiquement vers l'extérieur dès qu'il dépasse l'extrémité inférieure de la paroi cylindrique entourant l'orifice.

De la sorte, un contact rigide et étanche est établi au niveau de l'orifice de grand diamètre. La tête, réalisée en une matière compatible en fusion avec la matière de la jupe, est suffisamment souple pour que sa partie périphérique, qui correspond à la jonction entre la tête et la jupe, puisse subir des déformations importantes alors que les parties adjacentes correspondantes du bouchage rigide restent non déformées. Une telle déformabilité permet d'obtenir un bon taux de restitution malgré la présence du bouchage rigide à proximité de l'extrémité du tube.

La zone voisine de la paroi cylindrique qui entoure l'orifice de grand diamètre doit par contre être peu déformable puisque la paroi cylindrique doit assurer en coopération avec la jupe cylindrique du bouchage une double fonction: l'étanchéité et la solidarisation sensiblement irréversible. Ladite paroi cylindrique doit être suffisamment éloignée de la partie périphérique déformable du tube de façon à ce que les grandes déformations imposées au niveau de cette partie périphérique perdent de leur amplitude lorsqu'elles sont transmises au niveau de la paroi cylindrique qui entoure l'orifice de grand diamètre. C'est pourquoi, l'orifice dit de grand diamètre a un diamètre limité à 90% du diamètre du plus grand cercle inscrit.

D'autre part, la paroi cylindrique entourant l'orifice de grand diamètre participe à la rigidité de la tête. C'est en ce sens que l'orifice doit avoir un grand diamètre, typiquement supérieur à 0,5 fois le diamètre du plus grand cercle inscrit, sachant qu'il peut être inférieur si on utilise un autre moyen pour rigidifier ladite tête, tel que celui décrit par la suite dans un mode de réalisation particulier où la tête est munie de bossages.

La tête occupe l'intérieur du volume délimité par l'extrémité de la jupe sur une faible hauteur. Elle présente ainsi un encombrement restreint. De la sorte, la quantité de matière à mouler, est réduite, ce qui peut avoir des conséquences économiques avantageuses sur le coût matière et même les cadences de production, lorsque la tête est moulée et soudée à la jupe simultanément. Typiquement, la hauteur de la de la paroi cylindrique circulaire qui entoure l'orifice de grand diamètre, est inférieure à D et de préférence à D/5.

De préférence, la tête est en outre munie d'une paroi périphérique qui prolonge sur une faible hauteur, typiquement de l'ordre du millimètre, la jupe du tube souple avec un léger décalage vers l'intérieur, de telle sorte que le trottoir ainsi constitué permette l'emmanchement d'une jupe périphérique attachée à la base du bouchage rigide. Le décalage correspondant à l'épaisseur de ladite jupe périphérique attachée à la base du bouchage rigide, on obtient un bouchage dont le contour extérieur prolonge exactement la forme cylindrique ou prismatique de la jupe.

Lorsque l'utilisateur veut obtenir la distribution du produit en fin d'utilisation du tube, il impose une pressée à proximité du bouchage. Il en résulte une forte déformation de la périphérie du tube, notamment au niveau de la jonction entre la jupe et la tête. Cette partie se déforme fortement au regard de la partie du bouchage rigide qui se trouve dans son prolongement et un tel écart de déformation donne une impression de bâillement peu esthétique. Grâce au trottoir ménagé sur la tête et recouvert par la jupe périphérique du bouchage rigide, ledit bâillement est évité, car la déformation différentielle entre bouchage et tube se traduit par un simple déplacement du trottoir derrière la jupe périphérique du bouchage et non par la création d'un interstice sombre séparant les deux pièces.

Lorsque le bouchage est une capsule à charnière, ladite paroi périphérique est avantageusement munie d'encoches pouvant accueillir les logements des éléments tendeurs de la charnière. En effet, pour obtenir un encombrement aussi faible que possible, les éléments tendeurs qui ont une épaisseur voisine de celle de la jupe périphérique de la capsule doivent avoir leur attache le plus bas possible sur ladite jupe périphérique, ce qui a pour conséquence d'augmenter localement l'épaisseur de ladite jupe périphérique, à un niveau où celle-ci doit s'emmancher sur la paroi périphérique de la tête.

Lorsque la section orthogonale de la jupe n'est pas un cercle centré sur l'axe de l'orifice de grand diamètre, le trottoir, qui a une section déduite par décalage d'une épaisseur de jupe de la section orthogonale de ladite jupe, complète le système de solidarisation sensiblement irréversible du bouchage sur le tube en permettant également le blocage en rotation du bouchage autour de l'axe de l'orifice de grand diamètre.

La tête a une paroi d'extrémité qui relie la paroi cylindrique circulaire entourant l'orifice de grand diamètre et la paroi extérieure en prolongement décalé de la jupe. Pour améliorer encore le taux de restitution, ladite paroi d'extrémité comporte des bossages entrant dans le volume intérieur de l'extrémité de la jupe, chaque bossage ayant une paroi de fond dont la pente est inclinée par rapport au plan perpendiculaire à l'axe de l'orifice, ce qui facilite l'écoulement du produit devant converger vers l'orifice central. En quelque sorte, la paroi de fond de ces bossages se présente comme une épaule qui conduit l'écoulement vers la paroi cylindrique circulaire. De façon à limiter l'encombrement de la tête, ces bossages ne doivent pas être trop profonds. Ils ont une profondeur limitée à D, de préférence à D/3.

Chaque bossage a également une paroi latérale dont la forme est déduite par décalage de celle de la jupe et de celle de la paroi cylindrique circulaire entourant l'orifice de grand diamètre. Ce décalage doit être aussi faible que possible, typiquement inférieur à D/10, de façon à minimiser la quantité de produit susceptible d'être piégée.

Outre leur effet avantageux sur le taux de restitution, ces bossages permettent également d'avoir une tête plus rigide. D'une part, les écarts de déformation entre jupe et bouchage sont diminués de sorte que l'effet de bâillement est moins apparent. D'autre part, ces bossages isolent mieux la paroi cylindrique circulaire entourant l'orifice de grand diamètre en ce sens que les déformations ne sont que faiblement transmises à ladite paroi.

Un mode de réalisation préféré est le tube correspondant au modèle français 987300: le tube possède une jupe elliptique présentant un décor plus facile à lire que sur une jupe circulaire et le bouchage est une capsule service elliptique dans le prolongement de la jupe qui doit être orientée par rapport au décor de la jupe elliptique. Pour assurer une bonne orientation de la capsule-service au moment de sa fixation sensiblement irréversible sur le tube, la tête est munie d'un doigt de positionnement orienté vers l'intérieur du tube, tel que décrit dans la demande de brevet français FR-A-2 807 401. L'orifice de grand diamètre (diamètre compris entre 0,5 et 0,9 fois le petit axe de l'ellipse) est ici traversé par des bras et partiellement obstrué par un voile, l'ensemble bras et voile supportant ledit doigt de positionnement.

Le voile est placé entre les bras dans une zone à cheval sur le grand axe de telle sorte qu'il n'obstrue pas le petit orifice de distribution, situé dans la zone du petit axe. Les bossages occupent la partie complémentaire de l'ellipse, constituée par deux zones s'étendant autour du grand axe, la paroi de fond épousant la forme d'une épaule, améliorant de ce fait le taux de restitution du tube ainsi réalisé.

Un second objet de l'invention est le bouchage susceptible d'être fixé de manière sensiblement irréversible sur la tête du tube selon l'invention comportant une base dont le contour extérieur épouse la forme de la section orthogonale de la jupe dudit tube et qui est munie d'une jupe - appelée par la suite jupe de grand diamètre - caractérisé en ce que ce diamètre est typiquement compris entre 0,5*D et 0,9*D, D étant le diamètre du plus grand cercle inscrit dans le contour extérieur de la base, ladite jupe de grand diamètre ayant une hauteur inférieure à D, de préférence inférieure à D/3 et étant munie, sur sa surface externe, de moyens de fixation sensiblement irréversible du bouchage sur la tête de tube. Il s'agit par exemple d'un bourrelet d'encliquetage qui se relâche élastiquement vers l'extérieur dès qu'il dépasse l'extrémité inférieure de la paroi cylindrique entourant l'orifice de grand diamètre de la tête du tube. Pour faciliter le centrage de la jupe de grand diamètre dans ladite paroi cylindrique circulaire, le bourrelet d'encliquetage occupe de préférence l'extrémité ouverte de la jupe de grand diamètre du bouchage et présente une surface tronconique convergent vers l'intérieur du tube.

Par cohérence vis-à-vis du problème posé, le bouchage est en un matériau rigide et la base du bouchage est plate pour minimiser l'encombrement et le poids de la partie supérieure du tube distributeur constitué par l'assemblage du bouchage et du tube souple. Toutefois un tel système de fixation, même si cela présente a priori moins d'intérêt sur le plan économique, peut être monté sur d'autres types de bouchage, moins rigides ou ayant une base plus encombrante.

La jupe de grand diamètre a une partie cylindrique de diamètre égal ou légèrement supérieur à celui de l'orifice de grand diamètre de telle sorte que le contact entre la jupe de grand diamètre et la paroi cylindrique circulaire entourant l'orifice de grand diamètre soit parfaitement étanche, même lorsque que la jupe est fortement déformée au voisinage de la tête. Pour fixer le bouchage sur le tube, on introduit à force ladite jupe dans la paroi cylindrique circulaire entourant l'orifice de grand diamètre jusqu'à immobilisation en fin d'enfoncement.

Comme décrit précédemment, la base du bouchage est de préférence également munie d'une jupe périphérique que l'on emmanche autour du trottoir de la tête du tube selon l'invention. Cette jupe permet de cacher les bâillements inesthétiques dus aux écarts de déformation entre la jupe souple et le bouchage rigide. D'autre part, lorsque le contour extérieur de la base n'est pas un cercle centré sur l'axe de la jupe de grand diamètre, cette jupe périphérique emmanchée sur le trottoir permet également l'immobilisation en rotation du bouchage par rapport au tube.

Le bouchage peut être une capsule service. La charnière autour de laquelle pivote la coiffe est composée d'au moins une charnière film et d'au moins un élément tendeur. De préférence elle comporte une charnière film centrale encadrée par deux éléments tendeurs. Pour avoir un encombrement aussi faible que possible, les éléments tendeurs, qui ont une épaisseur voisine de celle de la jupe périphérique de la capsule, doivent avoir leur attache le plus bas possible sur ladite jupe périphérique, ce qui a pour conséquence d'augmenter localement l'épaisseur globale de ladite jupe périphérique pour y aménager des logements destinés à recueillir lesdits éléments tendeurs lorsque la coiffe est rabattue sur la base.

La jupe de grand diamètre appartient au bouchage réalisé en principe dans un matériau rigide. Cette jupe présente donc un comportement rigide susceptible de poser quelques problèmes au moment de la fixation en grandes cadences du bouchage sur la tête de tube. Pour faciliter l'enfonçage de ladite jupe dans la paroi cylindrique circulaire entourant l'orifice de grand diamètre, la jupe de grand diamètre est munie de fentes de souplesse. Ces fentes de souplesse peuvent être assez étendues et former des cavités facilitant l'écoulement du produit vers l'orifice de grand diamètre et donc vers l'orifice de distribution, ce qui améliore ainsi le taux de restitution.

Dans une modalité préférée, ces fentes de souplesse sont d'une part des cavités en forme de trapèze s'élargissant vers le bas qui facilitent le bon positionnement de la jupe de grand diamètre sur les bras qui traversent l'orifice de grand diamètre et d'autre part des cavités qui facilitent l'écoulement du produit vers l'orifice de grand diamètre.

Enfin un autre objet de l'invention est le tube distributeur obtenu par assemblage du tube souple selon l'invention et du bouchage selon l'invention.
La figure 1 illustre un tube distributeur selon l'invention avec un tube souple selon l'invention et un bouchage selon l'invention dont seule la base est représentée.
La figure 2 illustre en vue dessous le tube souple selon l'invention de la figure 1
La figure 3 illustre une vue panoramique du tube souple selon l'invention illustré en figures 1 et 2 et d'un bouchage selon l'invention, présenté par sa face inférieure et arrivant au regard de la tête du tube souple.

### EXEMPLE (figures 1, 2 et 3)

Cet exemple correspond à une solution proposée pour réaliser dans des conditions économiques acceptables le tube distributeur présenté dans le modèle français 98 7300 publié sous les numéros 535 807 à 535 814 par la société L'Oréal. Il va de soi que la tête de tube souple ainsi que la jupe de fixation/étanchéité - dite jupe de grand diamètre - développées dans cet exemple ne sont pas limitées aux formes particulières du modèle et peuvent être adaptées à de nombreux autres types de tubes distributeurs.

Le tube **1** est muni d'une tête **10** destinée à la fixation d'une capsule service **200** - dont seule la base est représentée en figure **1** - et d'une jupe **2** elliptique dont le plus grand cercle inscrit a un diamètre D de 32 mm égal au petit axe de l'ellipse. La tête **10** est munie d'une paroi cylindrique circulaire **11** s'étendant vers l'intérieur du tube sur une hauteur de 3,5 mm - soit D/9 environ - et entourant un orifice **15** concentrique audit cercle inscrit. Cet orifice appelé par la suite "orifice de grand diamètre" a un diamètre de 27 mm.

Le bouchage est une capsule service **200** dont la base **21** est munie d'une jupe de grand diamètre **22.** Pour fixer ce bouchage sur le tube, on introduit à force ladite jupe de grand diamètre dans la paroi cylindrique circulaire **11** entourant l'orifice de grand diamètre **15** jusqu'à immobilisation en fin d'enfoncement. L'extrémité ouverte de la jupe de grand diamètre **22** est munie d'un bourrelet d'encliquetage **23** qui se relâche élastiquement vers l'extérieur dès qu'il dépasse l'extrémité inférieure de la paroi cylindrique **11** entourant l'orifice de grand diamètre **15.** Pour faciliter le centrage de la jupe de grand diamètre **22** dans la paroi cylindrique circulaire **11,** le bourrelet d'encliquetage **23** occupe l'extrémité ouverte de la jupe de grand diamètre du bouchage et présente une surface tronconique **27** convergent vers l'intérieur du tube.

La tête est réalisée en polyéthylène haute densité (PE.HD), matière compatible en fusion avec les matières de la jupe multicouche de structure générale: PE/EMA/EVOH/EMA/PE. Elle est suffisamment souple pour que sa partie périphérique, qui correspond à la jonction entre la tête et la jupe, puisse subir des déformations importantes alors que les parties adjacentes correspondantes de la capsule-service, qui est en polypropylène, ne sont pas déformées. Une telle déformabilité permet d'obtenir un bon taux de restitution malgré la présence du bouchage rigide à proximité de l'extrémité du tube.

La tête **10** occupe essentiellement le volume intérieur de l'extrémité de la jupe sur une hauteur inférieure à 10 mm. De la sorte, la quantité de matière à mouler est réduite ce qui permet d'augmenter les cadences de production, car la tête est moulée par injection et soudée simultanément à la jupe.

La tête **10** est en outre munie d'une paroi périphérique **12** qui prolonge sur une faible hauteur, typiquement de l'ordre du millimètre, la jupe **2** du tube souple avec un décalage de 0,4 mm vers l'intérieur. Le trottoir ainsi constitué permet l'emmanchement d'une jupe périphérique **24** attachée à la base **21** de la capsule service **200.**

La paroi de la jupe périphérique **24** est munie d'encoches **121** pouvant accueillir les logements **204** des éléments tendeurs **203** de la charnière.

La tête **10** a une paroi d'extrémité qui relie la paroi cylindrique circulaire **11** entourant l'orifice de grand diamètre **15** et la paroi extérieure **12** en prolongement décalé de la jupe **2.** Pour améliorer encore le taux de restitution, ladite paroi d'extrémité comporte des bossages **13** entrant dans le volume intérieur de l'extrémité de la jupe, chaque bossage **13** ayant une paroi de fond **14** qui se présente comme une épaule qui conduit l'écoulement vers l'orifice de grand diamètre **15.** La profondeur maximale de ces bossages **13** est de 10 mm.

Chaque bossage **13** a également une paroi latérale **16** dont la forme est déduite par décalage de l'ordre du millimètre de celle de la jupe et de celle de la paroi cylindrique circulaire entourant l'orifice de grand diamètre.

Pour assurer une bonne orientation de la capsule-service **200** au moment de sa fixation sensiblement irréversible sur la tête **10** du tube souple **1,** la tête **10** est munie d'un doigt de positionnement **17** orienté vers l'intérieur du tube. L'orifice de grand diamètre **15** est traversé par des bras **18** et **18'** et partiellement obstrué par un voile **19,** l'ensemble bras et voile supportant ledit doigt de positionnement **17,** qui possède une face s'appuyant sur un plan sensiblement diamétral, deux faces cylindriques qui encadrent ladite face et s'étendent sur un angle au moins égal à 10°, ainsi qu'une face sommitale en pente hélicoïdale. Ces faces sont référencées respectivement 91, 92, 93 et 94 en figure 18 de la demande de brevet français FR-A-2 807 401.

Le voile **19** est placé entre les bras **18** et **18'** dans une zone à cheval sur le grand axe de telle sorte qu'il n'obstrue pas le petit orifice de distribution **25**, situé dans la zone du petit axe.

La jupe de grand diamètre **22** a une partie cylindrique de diamètre égal ou légèrement supérieur à celui de l'orifice de grand diamètre **15** de telle sorte que le contact entre la jupe de grand diamètre **22** et la paroi cylindrique circulaire **11** entourant l'orifice de grand diamètre **15** soit parfaitement étanche, même lorsque que la jupe est fortement déformée au voisinage de la tête.

La jupe de grand diamètre est munie de fentes de souplesse **26**. Ces fentes de souplesse peuvent être assez étendues et former des cavités facilitant l'écoulement du produit vers l'orifice de grand diamètre **15** et donc vers l'orifice de distribution **25**, ce qui améliore ainsi le taux de restitution. De plus, certaines des ces fentes de souplesse **26** sont des cavités en forme de trapèze s'élargissant vers le bas qui facilitent le bon positionnement de la jupe de grand diamètre **22** sur les bras **18** et **18'** qui traversent l'orifice de grand diamètre **15**.

Un tel tube présente, pour un produit de viscosité moyenne comprise entre 2800 et 4000 centipoises, un taux de restitution supérieur à 90%.

### AVANTAGES

Discrétion de la tête de fixation, invisible une fois que le bouchage est fixé.
Faible poids de la tête, donc faible quantité de matière à injecter et augmentation des cadences de production lorsque la tête est injectée moulée simultanément à son soudage sur l'extrémité de la jupe.
Bon taux de restitution du tube ainsi réalisé malgré la forte rigidité du bouchage.

### NOMENCLATURE DES ILLUSTRATIONS DES FIGURES 1, 2 ET 3

- 1:: tube
- 2:: jupe
- 10:: tête
- 11:: paroi cylindrique circulaire entourant l'orifice central 15
- 12:: paroi périphérique
- 121:: encoches
- 13:: bossage
- 14:: paroi de fond du bossage
- 15:: orifice de grand diamètre
- 16:: paroi latérale
- 17:: doigt de positionnement
- 18, 18':: bras
- 19:: voile
- 20:: bouchage / capsule
- 21:: base
- 22:: jupe de grand diamètre
- 23:: moyens de fixation sensiblement irréversible / bourrelet d'encliquetage
- 24:: jupe périphérique
- 25:: orifice de distribution
- 26:: fente de souplesse
- 27:: surface extérieure tronconique
- 200:: capsule-service
- 201:: coiffe
- 202:: charnière film (élément de la charnière)
- 203:: élément tendeur (élément de la charnière)
- 204:: logement pour élément tendeur

## Revendications

1. Tube (1) muni d'une tête (10) destinée à la fixation d'un bouchage (20) selon l'une quelconque des revendications 10 à 17 et d'une jupe (2) cylindrique ou prismatique ayant une section orthogonale de forme quelconque dont le plus grand cercle inscrit a un diamètre D, **caractérisé en ce que** la tête est munie d'une paroi cylindrique circulaire (11) s'étendant vers l'intérieur du tube, entourant un orifice (15) concentrique audit cercle inscrit et ayant un diamètre typiquement compris entre 0,5*D et 0,9*D, et **en ce qu'**elle occupe essentiellement le volume intérieur de l'extrémité de la jupe (2) sur une hauteur inférieure à D, de préférence inférieure à D/3.

2. Tube (1) selon la revendication 1 muni d'une tête (10) destinée à la fixation d'un bouchage (20) selon la revendication 12, où la tête est en outre munie d'une paroi périphérique (12) qui prolonge sur une faible hauteur, typiquement de l'ordre du millimètre, la jupe (2) du tube souple avec un léger décalage vers l'intérieur, correspondant à l'épaisseur de la jupe périphérique (24) du bouchage (20).

3. Tube (1) selon la revendication 2 muni d'une tête (10) destinée à la fixation d'une capsule-service (20) selon la revendication 13, où ladite paroi périphérique (12) est munie de cavités (121) destinées à recevoir les logements (204) des éléments tendeurs (203) de la charnière (202 et 203)

4. Tube selon la revendication 2 ou 3, **caractérisé en ce que** la section orthogonale de la jupe (2) n'est pas un cercle centré sur l'axe de l'orifice (15) de grand diamètre, de telle sorte que le bouchage (20) est également bloqué en rotation en fin d'enfoncement.

5. Tube selon l'une quelconque des revendications 1 à 4, où la tête (10) est munie d'une paroi d'extrémité comportant des bossages (13) entrant dans le volume intérieur de l'extrémité de la jupe (2), chaque bossage (13) ayant une paroi de fond (14) dont la pente est inclinée par rapport au plan perpendiculaire à l'axe de l'orifice,

6. Tube selon l'une quelconque des revendications 1 à 5, où lesdits bossages (13) possèdent une paroi latérale (16) dont la forme est déduite par décalage de celle de la jupe (2) et de celle de la paroi cylindrique circulaire (11) entourant l'orifice de grand diamètre (15), l'écart correspondant à ce décalage étant inférieur à D/10.

7. Tube selon l'une quelconque des revendications 1 à 6, où la partie inférieure de la tête (10) est munie d'une protubérance (17), orientée vers l'intérieur du tube.

8. Tube selon la revendication 7 où la protubérance (17) est un ergot de positionnement attaché à un voile (19) tendu entre des bras (18, 18') traversant l'orifice de grand diamètre (15).

9. Tube selon l'une quelconque des revendications 5 à 8 où la section de la jupe (2) est une ellipse, l'orifice de grand diamètre (15) a un diamètre compris entre 0,5 et 0,9 fois le petit axe de l'ellipse et où les bossages (13) occupent la partie complémentaire de l'ellipse constituée par deux zones s'étendant autour du grand axe de l'ellipse et possèdent une paroi latérale (16) déduite par décalage de l'ordre du millimètre vers l'intérieur de la jupe elliptique (2) et vers l'extérieur de la paroi cylindrique circulaire (11) entourant l'orifice de grand diamètre (15).

10. Bouchage (20), en particulier capsule-service (200), susceptible d'être fixé de manière sensiblement irréversible sur la tête du tube selon l'une quelconque des revendications 1 à 9 comportant une base (21) dont le contour extérieur épouse la forme de la section orthogonale de la jupe dudit tube et qui est munie d'une jupe de grand diamètre (22), **caractérisé en ce que** ledit grand diamètre est typiquement compris entre 0,5*D et 0,9*D, D étant le diamètre du plus grand cercle inscrit dans le contour extérieur de ladite base, ladite jupe de grand diamètre ayant une hauteur inférieure à D, de préférence inférieure à D/3 et étant munie, sur sa surface externe, de moyens de fixation sensiblement irréversible (23) du bouchage (20, 200) sur la tête(10) du tube (1).

11. Bouchage selon la revendication 10 où la jupe de grand diamètre (22) a une partie cylindrique de diamètre égal ou légèrement supérieur à celui de l'orifice de grand diamètre (15) de la tête de tube et une extrémité ouverte munie d'un bourrelet d'encliquetage (23) présentant une surface extérieure tronconique (27).

12. Bouchage selon la revendication 10 ou 11 où la base (21) est munie d'une jupe périphérique destinée à être emmanchée autour du trottoir de la tête du tube selon l'une quelconque des revendications 2 à 9.

13. Bouchage selon l'une quelconque des revendications 10 à 12 **caracterisé en ce qu'**il s'agit d'une capsule-service comportant une base (21) et une coiffe (201) pivotant autour d'une charnière (202 et 203), ladite charnière comportant au moins un élément tendeur (203), où l'attache de l'élément tendeur sur la base est fixée dons un logement (204) ménagé dans la partie inférieure de la jupe périphérique (24).

14. Bouchage selon l'une quelconque des revendications 10 à 13 où la jupe de grand diamètre est munie de fentes de souplesse (26).

15. Bouchage selon la revendication 14 où les fentes de souplesse (26) sont d'une part des cavités en forme de trapèze s'élargissant vers le bas qui facilitent le bon positionnement de la jupe de grand diamètre (22) sur les bras (18, 18') qui traversent l'orifice de grand diamètre (15) de la tête du tube selon les revendications 8 et 9 et d'autre port des cavités qui facilitent l'écoulement du produit vers l'orifice de grand diamètre.

16. Bouchage service selon l'une quelconque des revendications 10 à 15 où le contour périphérique de la base est une ellipse et où la jupe de grand diamètre a un diamètre compris entre 0,5 et 0,9 fois le petit axe de ladite ellipse.

17. Tube distributeur destiné à stocker et distribuer des produits liquides de viscosités diverses, sous forme de gels, crèmes ou pâtes, **caractérisé en ce qu'**il est obtenu par assemblage du tube souple selon l'une quelconque des revendications 1 à 9 et du bouchage selon l'une quelconque des revendications 10 à 16.

## Patentansprüche

1. Tube (1) mit einem Tubenkopf (10) zur Befestigung eines Verschlusses (20) gemäß irgendeinem der Ansprüche 10 bis 17 und einem zylindrischen oder prismatischen Tubenmantel (2) mit orthogonalem Querschnitt beliebiger Form, dessen größter Inkreis einen Durchmesser D hat, **dadurch gekennzeichnet, dass** der Tubenkopf mit einer kreisförmigen Zylinderwand (11) versehen ist, die sich ins Innere der Tube erstreckt, eine zum Inkreis konzentrische Öffnung (15) umgibt und einen Durchmesser von typischerweise 0,5*D bis 0,9*D hat, und dass er im Wesentlichen den Innenraum des Endes des Tubenmantels (2) über eine Höhe kleiner als D, vorzugsweise kleiner als D/3 belegt

2. Tube (1) nach Anspruch 1 mit einem Tubenkopf (10) zur Befestigung eines Verschlusses (20) nach Anspruch 12, wobei der Tubenkopf zusätzlich mit einer Umfangswand (12) versehen ist, welche den Tubenmantel (2) der Weichtube über eine geringe Höhe, typischerweise im Millimeterbereich, mit einem geringfügigen Versatz nach innen verlängert, welcher Versatz der Dicke des Umfangsmantels (24) des Verschlusses (20) entspricht.

3. Tube (1) nach Anspruch 2 mit einem Tubenkopf (10) zur Befestigung einer Spenderkappe (20) nach Anspruch 13, wobei der Umfangsmantel (12) mit Ausnehmungen (121) zur Aufnahme der Lagerungen (204) der Spannelemente (203) des Gelenkes (202 und 203) versehen ist.

4. Tube nach Anspruch 2 oder 3, **dadurch gekennzeichnet, dass** es sich bei dem orthogonalen Querschnitt des Tubenmantels (2) nicht um einen auf die Achse der Öffnung großen Durchmessers (15) ausgerichteten Kreis handelt, so dass der Verschluss nach erfolgtem Aufpressen auch drehsicher ist.

5. Tube nach irgendeinem der Ansprüche 1 bis 4, wobei der Tubenkopf (10) mit einer Stirnwand mit Vorsprüngen (13) versehen ist, welche in den Innenraum des Endes des Tubenmantels (2) ragen, wobei jeder Vorsprung (13) eine Rückwand (14) mit schräger Neigung in Bezug auf die quer zur Achse der Öffnung verlaufende Ebene aufweist.

6. Tube nach irgendeinem der Ansprüche 1 bis 5, wobei die Vorsprünge (13) eine Seitenwand (16) aufweisen, deren Form mit Versatz aus der Form des Tubenmantels (2) und der Form der die Öffnung großen Durchmessers (15) umgebenden, kreisförmigen Zylinderwand (11) abgeleitet ist, wobei die diesem Versatz entsprechende Abweichung kleiner als D/10 ist.

7. Tube nach irgendeinem der Ansprüche 1 bis 6, wobei der untere Teil des Tubenkopfes (10) mit einer ins Innere der Tube gerichteten Vorragung (17) versehen ist.

8. Tube nach Anspruch 7, wobei die Vorragung (17) ein an einer Abdeckung (19) befestigter Positionierzapfen ist, welche Abdeckung zwischen Armen (18, 18') eingespannt ist, die die Öffnung großen Durchmessers (15) durchqueren.

9. Tube nach irgendeinem der Ansprüche 5 bis 8, wobei der Querschnitt des Tubenmantels (2) eine Ellipse ist, die Öffnung großen Durchmessers (15) einen Durchmesser hat, der dem 0,5 bis 0,9fachen kleinsten Durchmesser oder Nebenachse der Ellipse entspricht, und wobei die Vorsprünge (13) den aus zwei sich um die Hauptachse der Ellipse erstreckenden Bereichen bestehenden komplementären Teil der Ellipse belegen und eine Seitenwand (16) aufweisen, die mit einem Versatz im Millimeterbereich nach innen aus dem elliptischen Tubenmantel (2) und nach außen aus der die Öffnung großen Durchmessers (15) umgebenden, kreisförmigen Zylinderwand (11) abgeleitet ist.

10. Verschluss (20), insbesondere Spenderkappe (200), weitgehend irreversibel am Tubenkopf nach irgendeinem der Ansprüche 1 bis 9 befestigbar, mit einer Basis, deren Außenumfang eng am orthogonalen Querschnitt des Tubenmantels anliegt und ihrerseits mit einem Mantel großen Durchmessers (22) versehen ist, **dadurch gekennzeichnet, dass** der große Durchmesser typischerweise 0,5*D bis 0,9*D beträgt, wobei D der Durchmesser des größten Inkreises im Außenumfang der Basis ist und wobei der Mantel großen Durchmessers eine Höhe kleiner als D hat, vorzugsweise kleiner als D/3, und an seiner Außenfläche mit Mitteln (23) zur weitgehend irreversiblen Befestigung des Verschlusses (20, 200) am Kopf (10) der Tube (1) versehen ist.

11. Verschluss nach Anspruch 10, wobei der Mantel großen Durchmessers (22) einen zylindrischen Teil gleichen oder geringfügig größeren Durchmessers als die Öffnung großen Durchmessers (15) des Tubenkopfes sowie ein offenes Ende mit einem Rastwulst (23) hat, welcher eine kegelstumpfförmige Außenfläche (27) aufweist.

12. Verschluss nach Anspruch 10 oder 11, wobei die Basis (21) mit einem Umfangsmantel zum Aufpressen auf den umlaufenden Rand des Tubenkopfes nach irgendeinem der Ansprüche 2 bis 9 versehen ist.

13. Verschluss nach irgendeinem der Ansprüche 10 bis 12, **dadurch gekennzeichnet, dass** es sich um eine Spenderkappe mit einer Basis (21) und einem Deckel (201) handelt, der um ein Gelenk (202 und 203) schwenkbar ist, welches Gelenk mindestens ein Spannelement (203) aufweist, wobei der Halter des Spannelementes auf der Basis in einer im unteren Teil des Umfangsmantels (24) ausgebildeten Lagerung (204) befestigt ist.

14. Verschluss nach irgendeinem der Ansprüche 10 bis 13, wobei der Mantel großen Durchmessers mit flexiblen Schlitzen (26) versehen ist.

15. Verschluss nach Anspruch 14, wobei die flexiblen Schlitze (26) einerseits trapezförmige, nach unten breiter werdende Ausnehmungen sind, die die korrekte Positionierung des Mantels großen Durchmessers (22) auf den Armen (18, 18'), welche die Öffnung großen Durchmessers (15) des Tubenkopfes nach Anspruch 8 und 9 durchqueren, erleichtern, und andererseits Ausnehmungen sind, die das Fließen des Produktes zu dieser Öffnung großen Durchmessers erleichtern.

16. Spenderverschluss nach irgendeinem der Ansprüche 10 bis 15, wobei der Außenumfang der Basis eine Ellipse ist und der Mantel großen Durchmessers einen Durchmesser aufweist, der dem 0,5 bis 0,9fachen kleinsten Durchmesser oder Nebenachse der Ellipse entspricht.

17. Spendertube zum Aufbewahren und Spenden flüssiger Produkte unterschiedlicher Viskosität in Form von Gelen, Cremes oder Pasten, **dadurch gekennzeichnet, dass** sie durch Zusammenfügen der Weichtube nach irgendeinem der Ansprüche 1 bis 9 und des Verschlusses nach irgendeinem der Ansprüche 10 bis 16 erhalten wird.

## Claims

1. Tube (1) fitted with a head (10) intended to fix capping (20) according to any of claims 10 to 17, and with a cylindrical or prismatic skirt (2) having an orthogonal section of any shape whose largest inscribed circle has a diameter D, **characterized in that** the head is provided with a circular cylindrical wall (11) extending towards the inside of the tube, surrounding an opening (15) concentric to said inscribed circle and having a diameter typically lying between 0.5*D and 0.9*D, and **in that** it essentially occupies the inner volume of the end of skirt (2) over a distance of less than D, preferably less than D/3.

2. Tube (1) according to claim 1 fitted with a head (10) intended to fix capping (20) according to claim 12, in which the head is also provided with a peripheral wall (12) which extends the skirt (2) of the flexible tube over a short distance, typically in the order of one millimetre, and is slightly recessed inwards over a distance corresponding to the thickness of the peripheral skirt (24) of the capping (20).

3. Tube (1) according to claim 2 fitted with a head (10) intended to fix a service-cap (20) according to claim 13, in which said peripheral wall (12) is provided with cavities (121) intended to receive housings (204) of extension parts (203) of the hinge (202 and 203).

4. Tube according to claim 2 or 3, **characterized in that** the orthogonal section of the skirt (2) is not a circle centred over the axis of the large-diameter-opening (15), so that the capping (20) is also locked in rotation when it reaches it end position.

5. Tube according to any of claims 1 to 4, in which the head (10) is fitted with an end wall comprising bosses (13) entering the inner volume of the end of the skirt (2), each boss (13) having a bottom wall (14) whose slope is inclined relative to the plane that is perpendicular to the axis of the opening.

6. Tube according to any of claims 1 to 5, in which said bosses (13) have a side wall (16) whose shape is deduced by staggering the shape of the skirt (2) and of the circular cylindrical wall (11) surrounding the large-diameter-opening (15), the stagger distance being less than D/10.

7. Tube according to any of claims 1 to 6, in which the lower part of the head (10) is fitted with a jutting part (17) oriented towards the inside of the tube.

8. Tube according to claim 7, in which the jutting part (17) is a positioning peg attached to a net (19) stretched between arms (18, 18a) crossing over the large-diameter-opening (15).

9. Tube according to any of claims 5 to 8, in which the section of the skirt (2) is an ellipse, the diameter of the large-diameter-opening (15) lies between 0.5 and 0.9 times the short axis of the ellipse, and in which the bosses (13) occupy the complementary parts of the ellipse formed by two zones extending around the long axis of the ellipse and have a side wall (16) deduced by inner displacement of the elliptic skirt (2) over a distance in the order of one millimetre and outer displacement of the circular cylindrical wall (11) surrounding the large-diameter-opening (15).

10. Capping (20), in particular a service-cap (20), able to be fixed in substantially irreversible manner to the head of the tube, according to any of claims 1 to 9, comprising a base (21) whose outer contour follows the shape of the orthogonal section of the skirt of said tube and which is fitted with a large-diameter-skirt (22), **characterised in that** said large diameter typically lies between 0.5*D and 0.9*D, D being the diameter of the largest circle inscribed in the outer contour of said base, said large-diameter-skirt having a height less than D, preferably less than D/3 and being provided on its external surface with substantially irreversible fixing means (23) to fix the capping (20, 200) to the head (10) of tube (1).

11. Capping according to claim 10, in which the large-diameter-skirt (22) has a cylindrical part whose diameter is equal to or slightly greater than the diameter of the large-diameter-opening (15) of the tube head and has an open end fitted with a click-fit rim (23) whose outer surface is of blunt cone shape (27).

12. Capping according to claim 10 or 11, in which the base (21) is fitted with a peripheral skirt intended to be inserted around the edge of the tube head according to any of claims 2 to 9.

13. Capping according to any of claims 10 to 12 **characterised in that** said capping is a hinged closure comprising a base (21) and a cap end (201) pivoting around a hinge (202 and 203), said hinge comprising at least one extension part (203), in which the attachment of the extension part on the base is fixed in a housing (204) arranged in the lower part of the peripheral skirt (24).

14. Capping according to any of claims 10 to 13 in which the large-diameter-skirt is provided with ease notches (26).

15. Capping according to claim 14, in which the ease notches (26) are firstly cavities of trapezoid shape widening towards the base which facilitate the proper positioning of the large-diameter-skirt (22) on the arms (18, 18a) crossing over the large-diameter-opening (15) of the tube head according to claims 8 and 9, and secondly are cavities which facilitate product flow towards the large-diameter-opening.

16. Caping according to any of claims 10 to 15 in which the peripheral contour of the base is an ellipse and in which the diameter of the large-diameter-skirt lies between 0.5 and 0.9 times the short axis of said ellipse.

17. Dispenser tube intended to store and dispense liquid products of varying viscosity in the form of gels, creams or pastes, **characterized in that** it is obtained by assembling the flexible tube according to any of claims 1 to 9 with the capping according to any of claims 10 to 16.
